# EUROPÄISCHE PATENTSCHRIFT

(11) **EP 0 253 057 B1**
(45) Veröffentlichungstag und Bekanntmachung des Hinweises auf die Patenterteilung: **04.04.1990**
(21) Anmeldenummer: 87103616.6
(22) Anmeldetag: 12.03.1987
(51) Int. Cl.: F42B 12/10, F42C 1/14, F42B 12/58

(54) **Hohlladungstochtergeschoss mit einer Geschosshülle und vorderseitigem Zündabstandshalter**
Hollow charge submissile having a projectile casing and a forwardly protruding fuse element
Sous-projectile à charge creuse comportant un espaceur de déclenchement à l'avant du corps du projectile

(30) Priorität: 18.07.1986 DE 3624330
(43) Veröffentlichungstag der Anmeldung: 20.01.1988
(73) Patentinhaber: Rheinmetall GmbH, 40880 Ratingen (DE)
(72) Erfinder: Günthner, Friedhelm, D-4040 Neuss 1 (DE); Altenau, Ernst-Wilhelm, D-4100 Duisburg 29 (DE)
(74) Vertreter: Podszus, Burghart, Dipl.-Phys.

(56) Entgegenhaltungen:
- FR-A- 2 198 115
- FR-A- 2 478 297
- US-A- 2 393 275
- US-A- 2 458 576

## Beschreibung

Die Erfindung betrifft ein Hohlladungstochtergeschoß nach dem Oberbegriff des Patentanspruchs.

Ein gattungsgleiches Hohlladungstochtergeschoß ist bekannt aus der DE-PS 22 42 930. Es ist säulenartig stapelbar. Der Zündabstandshalter ist als Rohr ausgebildet und gegen die Rückstellkraft einer gewendelten Druckfeder zum Einnehmen der raumsparenden Transportstellung außenseitig axial über die Geschoßhülle schiebbar. Das bekannte Hohlladungstochtergeschoß wird höchsten Anforderungen gerecht. Sein Aufbau aus zahlreichen Einzelteilen ist jedoch nachteiligerweise aufwendig und belastet die Logistik.

Der Erfindung liegt folglich die Aufgabe zugrunde, ein Hohlladungstochtergeschoß der eingangs genannten Gattung zu schaffen, welches zudem aus vergleichsweise weniger Einzelteilen besteht und somit eine vereinfachte Fertigung gestattet.

Gelöst wird die Aufgabe nach der Lehre des Patentanspruchs mit den in dessen kennzeichnendem Teil angegebenen erfinderischen Merkmalen.

Die Erfindung wird nachstehend anhand eines bevorzugten Ausführungsbeispiels näher erläutert.

Es zeigt jeweils
Fig. 1 einen Stapel aus zwei bekannten Hohlladungstochtergeschossen im längsaxialen Schnitt,
Fig. 2 ein Hohlladungstochtergeschoß nach der Erfindung im seitlichen Aufriß in Transportstellung und
Fig. 3 das Hohlladungstochtergeschoß nach Fig. 2 mit einer zur Verdeutlichung weggebrochenen Partie in Wirkstellung,

wobei in den Figuren 2 und 3 auf die Darstellung aller erfindungsunwesentlichen Einzelheiten verzichtet und in allen drei Figuren nach Möglichkeit jeweils übereinstimmende Bezugszeichen verwendet wurden.

Gemäß Fig. 1 bilden zwei bekannte Hohlladungstochtergeschosse 8.1 und 8.2 (letzteres ist strichpunktiert dargestellt und nicht vollständig mit Bezugszeichen versehen) mit je einer Geschoßhülle 10 einen Stapel. Dabei ist ein Zündabstandsrohr 46 gegen die Rückstellkraft einer gewendelten Druckfeder 48 zur raumsparenden Transportstellung rückwärts über die Geschoßhülle 10 geschoben. Hierdurch ergibt sich für das Hohlladungstochtergeschoß 8.2 unter Abzug der Länge eines Zündergehäuses 28, welches Aufnahme in dem Hohlladungstochtergeschoß 8.1 - teilweise im Hohlraum der Hohlladungseinlage 20 - findet, eine mit 36 bezeichnete Länge in Transportstellung. Am Zündergehäuse 28 ist ein Wickelleitwerk 44 angeordnet, welches einfach und zudem raumsparend ist. Eine Sprengladung 30 ist nur durch das betreffende Bezugszeichen angedeutet.

Auch das Hohlladungstochtergeschoß nach der Erfindung ist stapelbar; aus Gründen der Übersichtlichkeit sind aber aus der Fig. 1 bekannte Einzelheiten - beispielsweise das Stabilisierungsleitwerk - nicht mehr gesondert dargestellt.

Gemäß den Figuren 2 und 3 sind einander benachbarte Windungen 14 eines gewendelten Drahtes 12, welcher vorzugsweise rechteckigen Querschnitt aufweist, in nur angedeuteten Bereichen 16 miteinander verbunden. Dies kann durch Schweißen, Löten oder Kleben geschehen. Hierdurch entsteht eine geschlossene Wand 18 der Geschoßhülle 10. Letztere ist in einem ebenfalls nur angedeuteten Bereich 50 mit dem Zündergehäuse 28 verbunden. Die geschlossene Wand 18 der Geschoßhülle 10 hat die Länge 40, wobei die vorderseitige Begrenzung im wesentlichen durch eine Basisebene 22 der Hohlladungseinlage 20 gegeben ist. Im Nachbarbereich 24 der Basisebene 22 sind die Drahtwindungen 14 nicht mehr miteinander verbunden. Auf diese Weise entsteht eine Druckfeder als Abstandshalter 26; dies geschieht bei einem einzigen Arbeitsgang und ohne zusätzliches Teil.

Im zur Transportstellung zusammengedrückten Zustand weist der Abstandshalter 26 (siehe Fig. 2) eine nur geringe Länge 41 auf. Die letzte Drahtwindung 14 2 definiert die äußere Begrenzung des Abstandshalters 26. In Wirkstellung (siehe Fig. 3) beträgt die Länge 38, wobei zu der konstanten Länge 40 nun die gegenüber der Länge 41 größere Länge 42 hinzuzurechnen ist.

Das Ausführungsbeispiel ist nur mit einer einzigen Lage gewendelten Drahtes dargestellt. Es versteht sich, daß mehrere Drahtwendeln eng ineinander geschoben sein können, wobei aus Gründen der Platzersparnis die Ausbildung des Zündabstandshalters 26 der außenliegenden Drahtwendel vorbehalten bleibt.

## Patentansprüche

Hohlladungstochtergeschoß mit einer Geschoßhülle (10) und einem vorderseitigen Zündabstandshalter (26), welcher gegen die Rückstellkraft einer gewendelten Druckfeder (48) in eine raumsparende Transportstellung bringbar ist, aus welcher er nach dem Ausstoßen aus einem Trägergeschoß in eine Wirkstellung zum Gewährleisten eines günstigen Stand-Off zurückkehrt, gekennzeichnet durch folgende Merkmale:
a) die Geschoßhülle (10) besteht aus wenigstens einer Lage gewendelten Drahtes (12), vorzugsweise rechteckigen Querschnitts,
b) eine erste vorgebbare Anzahl einander benachbarter Drahtwindungen (14...) ist unter gegenseitiger Berührung in vorgebbaren Bereichen (16) zum Bilden einer geschlossenen Wand (18) der Geschoßhülle (10) miteinander verbunden und
c) eine zweite vorgebbare Anzahl von Drahtwindungen (14...) in einem der Basis (22) der Hohlladungs-Einlage (20) vorderseitig mit Abstand benachbarten Bereich (24) bleibt gegenseitig unverbunden und bildet dieser Art zugleich die Druckfeder und den Zündabstandshalter (26), welcher vorderseitig von der letzten freien Drahtwindung (14.1) begrenzt wird.

## Claims

Hollow charge submissile having a projectile casing (10) and a forwardly protruding fuse spacer (26), which can be moved in opposition to the restoring force of a coiled compression sping (48) into a space saving transport position from where, after ejection from a carrier projectile, it may return to an operative position to ensure a favourable stand-off, characterised by the following features:
a) the projectile casing (10) consists of at least one layer of coiled wire (12) of preferably rectangular cross section,
b) a first preselectable number of mutually adjacent turns (14...) of the wire are interconnected and in mutual contact in preselectable zones (16) to form a continuous wall (18) of the projectile casing (10), and
c) a second preselectable number of turns (14...) of the wire remain mutually unconnected in a zone (24) adjacent to and at a distance from the front of the base (22) of a hollow charge liner and form at the same time the pressure spring and fuse spacer (26) delimited at the front by the last free turn (14.1) of the wire.

## Revendications

Sous-projectile à charge creuse comportant une enveloppe (10) et une entretoise de maintien de la distance d'allumage (26) située à l'avant, qui est placé contre la force de rappel d'un ressort de pression en spirale (48) dans une position de transport peu encombrante, de laquelle il retourne en position active, après éjection d'un vecteur, afin d'assurer une position écartée avantageuse, caractérisé par les points suivants.
a) L'enveloppe (10) du projectile est constituée d'au moins une couche de fil enroulé (12), de préférence de section rectangulaire,
b) Un premier nombre prédeterminé de spires voisines du fil (14...) sont reliées entre elles en contact mutuel dans des zones (16) prédéterminées pour former une paroi fermée (18) de l'enveloppe (10),
c) Un deuxième nombre prédéterminé de spires de fil (14...) situées vers l'avant dans une zone (24) voisine, à une certaine distance de la base (22) de la garniture de charge creuse (20) restent sans contact mutuel et forment de cette manière à la fois le ressort de pression et l'entretoise de maintien de la distance d'allumage (26) qui est limitée vers l'avant par la dernière spire libre (14.1)
